# DEMANDE DE BREVET EUROPEEN

(11) **EP 1 742 119 A1**
(43) Date de publication de la demande: **10.01.2007**
(21) Numéro de dépôt: 05106235.4
(22) Date de dépôt: 08.07.2005
(51) Int. Cl.: G04C 3/00

(54) **Montre et organe de fixation d'un mouvement dans sa boîte**

(71) Demandeur: BRUNO AFFOLTER S.A., CH-2300 La Chaux-de-Fonds (CH)
(72) Inventeur: Pescante, Riccardo, 2300 La Chaux-de-Fonds (CH)
(74) Mandataire: GLN

(57) **Abrégé**

Montre comportant une boîte (10), qui définit un logement (18), et un mouvement disposé dans ledit logement et muni d'une platine (22). Cette montre comprend, en outre, un organe de fixation en matériau plastique (20), monté rigidement sur la boîte, formant une gorge (30), ladite platine (22) étant au moins partiellement enserrée dans ladite gorge (30) et positionnée radialement et axialement.

## Description

L'invention se rapporte au domaine de l'horlogerie. Elle concerne plus particulièrement une montre comportant une boîte définissant un logement, un mouvement disposé dans ce logement et un dispositif de fixation du mouvement dans le logement.

Le mouvement de montre, qui comprend une cage formée d'une platine et de ponts montés sur celle-ci, est généralement fixé de manière rigide à la boîte par sa platine. En effet, la pratique a montré qu'une suspension élastique du mouvement à la boîte, comme proposé dans le brevet GB 721 920 (C. J. Juillerat), pouvait engendrer des accélérations plus importantes que celles mesurées avec un mouvement fixé rigidement.

La fixation rigide de la platine à la boîte se fait généralement au moyen de vis, de clés de fixage ou d'un cercle d'emboîtage, venant exercer une pression sur la platine disposée dans un dégagement. Pour des informations plus complètes relatives à la fixation du mouvement dans la boîte, on se référera avantageusement à l'ouvrage intitulé 'Théorie de l'horlogerie' (Fédération des Ecoles Techniques, 1998), ISBN 2-940025-10-X.

Quel que soit le mode de fixation choisi, la platine subit des contraintes, pouvant être localement très élevées. En cas d'utilisation de vis ou de clés de fixage, ces contraintes apparaissent aux points d'appui sur la platine. Dans le cas où un cercle d'emboîtage est utilisé, les contraintes sont en théorie mieux réparties, mais les imperfections de fabrication inévitables des différentes pièces, génèrent, de la même façon, des contraintes locales.

Généralement, les platines sont en métal, tel que le laiton. Les contraintes subies par ce type de platines peuvent provoquer une légère déformation locale du métal. Ces déformations peuvent, à leur tour, générer des contraintes au niveau du mouvement, et en perturber le fonctionnement. Ce problème se pose avec un maximum d'acuité dans les montres extra-plates ou de type squelette.

Par ailleurs, certaines platines sont réalisées en saphir, à des fins esthétiques essentiellement. On citera, à titre d'exemple, la maison Corum, qui propose un modèle de montre dont la cage, en saphir, est entièrement transparente. Les platines en saphir sont fragiles, et des micro-fissures voire des ébréchures peuvent apparaître aux emplacements où des pièces dures appuient fortement et très localement sur la platine, par exemple aux points de serrage, qu'il soit fait usage de vis ou de clés de fixage. En cas d'utilisation d'un cercle d'emboîtage, une particule ou un copeau s'introduisant entre la platine et le cercle, peut, de la même façon, par transmission inélastique de l'effort, causer de tels défauts. Ces derniers sont d'autant plus dommageables, qu'ils engendrent des amorces de rupture.

La présente invention a pour but de pallier les divers inconvénients liés à la concentration locale de contraintes sur la platine due à la fixation de celle-ci à la boîte, en proposant une structure d'emboîtage permettant d'éviter tout gradient de contraintes sur la platine.

Plus précisément, l'invention concerne une montre comportant une boîte, qui définit un logement, et un mouvement disposé dans ce logement et muni d'une platine. La montre selon l'invention comprend, en outre, un organe de fixation en matériau plastique, monté rigidement sur la boîte, formant une gorge, la platine étant au moins partiellement enserrée dans la gorge et positionnée radialement et axialement.

Dans la présente demande, on entend par matériau plastique une matière dont la limite élastique est faible et qui tend à fluer rapidement sous l'effet d'une contrainte, comme c'est le cas des matières plastiques en général, mais également de certains autres matériaux, par exemple métalliques.

La montre selon l'invention présente encore les caractéristiques suivantes :
- L'organe de fixation présente une portion annulaire et deux lèvres disposées de part et d'autre de la portion annulaire et s'étendant radialement vers le centre, qui forment ensemble ladite gorge et l'une des lèvres présente un cône formant un évasement destiné à faciliter l'engagement de la platine dans la gorge.
- La montre comporte, en outre, des moyens de serrage de l'organe de fixation, et la boîte est munie d'un dégagement dans lequel est logé l'organe de fixation, le dégagement et les moyens de serrage assurant ensemble son positionnement radial et axial.
- Les moyens de serrage comportent un cercle d'emboîtage reposant au moins partiellement sur l'organe de fixation, et muni de brides de fixation.
- Le matériau plastique est un élastomère qui présente une dureté Shore comprise entre 40 et 75.

L'invention concerne également un organe de fixation d'une platine à une boîte présentant une portion annulaire et deux lèvres disposées de part et d'autre de la portion annulaire et s'étendant radialement vers le centre, qui forment ensemble une gorge. L'une des lèvres présente un cône formant un évasement destiné à faciliter l'engagement de la platine dans la gorge, et l'organe de fixation est formé d'un matériau plastique dont la dureté Shore est comprise entre 40 et 75.

Avantageusement, le matériau plastique est un élastomère thermoplastique de type polyester.

D'autres caractéristiques de l'invention ressortiront de la description qui suit, faite en regard du dessin annexé, dans lequel la figure unique représente une vue en coupe d'une montre selon l'invention.

La montre représentée au dessin comporte :
■ une boîte 10 formée d'une lunette 12, d'une carrure 14 et d'un fond 16 agencés ensemble pour former un logement 18,
■ un mouvement disposé dans le logement 18, et
■ Un organe de fixation 20 annulaire assurant le positionnement et la fixation du mouvement dans la boîte 10.

Le mouvement comporte une platine 22 et des ponts montés sur celle-ci pour former une cage. La platine 22 est réalisée en saphir à des fins esthétiques, pour présenter un aspect transparent par exemple. Elle est, de ce fait, à la fois très dure et très fragile. Dans un autre mode de réalisation, la platine 22 pourrait être classiquement en métal, par exemple en laiton. Elle présente un épaulement circulaire 24 à section rectangulaire, situé sur sa tranche et destiné à coopérer avec l'organe de fixation 20.

L'organe 20 comporte deux lèvres 26a et 26b et un fond 28 formant ensemble une gorge 30 à section sensiblement rectangulaire, dans laquelle est engagé l'épaulement 24.

Afin d'absorber les contraintes locales, l'organe 20 est réalisé en un matériau plastique, tel que du MF13 ou de l'Hytrel ®. L'Hytrel, commercialisé par Dupont, est un polyester rigide, présentant une dureté Shore D comprise entre 40 et 75. Le copolymère acétal MF13, commercialisé par Bay State Polymer (USA), présente, en outre, l'avantage d'être transparent. Les propriétés plastiques de l'organe 20, conférées par sa dureté Shore, lui permettent d'absorber les contraintes, en se déformant localement.

La hauteur de l'organe 20 est grande devant sa largeur de sorte qu'il est, considéré isolément, déformable radialement. Afin d'accentuer cette caractéristique, il pourrait, en variante, être muni de fentes verticales dans sa portion supérieure. En outre, la lèvre 26a est de forme conique, définissant ainsi un évasement 32 destiné à guider la platine 22 dans la gorge 30. Cette élasticité radiale et la forme conique facilitent l'introduction de la platine 22 à l'intérieur de la gorge 30, permettant ainsi son engagement.

La carrure 14 présente, sur sa tranche intérieure, un premier dégagement circulaire 34, dans lequel est logé l'organe 20, dont la hauteur est légèrement supérieure à celle du dégagement 34, pour des raisons qui apparaîtront ultérieurement. Son diamètre est ajusté au diamètre extérieur de l'organe 20, de sorte que pratiquement aucune déformation radiale de ce dernier n'est possible à l'intérieur du dégagement 34. Ainsi disposé dans le dégagement 34, l'organe 20 assure le positionnement axial en direction du fond, et radial de la platine 22 à l'intérieur de la boîte 10.

Un deuxième dégagement 36, de diamètre supérieur à celui du dégagement 34, est pratiqué dans la tranche intérieure de la carrure 14. II s'étend immédiatement au-dessus du premier dégagement 34, sensiblement sur toute la moitié supérieure de la carrure 14. Sa paroi radiale est percée d'une gorge circulaire 38, située sensiblement à sa mi-hauteur.

Un cercle d'emboîtage 40 rigide, qui peut avantageusement être en laiton ou tout autre matériau rigide, est logé dans le dégagement 36. Son diamètre extérieur correspond au diamètre du dégagement 36, de sorte qu'il est positionné radialement à l'intérieur de la carrure 14. Il présente une section rectangulaire de largeur supérieure à la différence des rayons des dégagements 34 et 36, de sorte qu'il repose partiellement sur l'organe 20. Il est percé, dans son épaisseur, de quatre trous taraudés dans chacun desquels est engagée une vis de fixage 42, dont la tête est en appui sur une bride de fixation 43, laquelle est appliquée contre la paroi axiale supérieure de la gorge 38. Ces vis 42 bloquent rigidement le cercle d'emboîtage 40 dans le sens axial.

Une pression sensiblement verticale s'exerce de la paroi axiale supérieure de la gorge 38 sur les vis de fixage 42 et se transmet à l'organe 20 par l'intermédiaire du cercle 40, grâce auquel la pression est répartie sur toute la circonférence de l'organe 20. L'action de serrer les vis de fixage 42 a pour effet l'augmentation de cette pression et le serrage de l'organe 20 qui garantit ainsi son positionnement axial en direction de la glace, et renforce le blocage de l'organe 20 dans le dégagement 34. Ainsi, la platine 22 est parfaitement positionnée et fermement maintenue axialement et radialement à l'intérieur de la boîte 10.

La transmission de l'effort de fixation à la platine 22 se fait uniquement par l'intermédiaire de l'organe 20, qui, en se déformant localement, absorbe les contraintes. Aucun effort ne se concentre localement sur la platine 22, et tout risque d'ébréchure, de micro-fissure ou de déformation est écarté.

Le montage du mouvement à l'intérieur de la boîte 10 se fait de la manière suivante. Une première opération est exécutée à l'extérieur de la boîte 10, à savoir l'insertion de l'épaulement 24 dans la gorge 30 de l'organe 20. Pour ce faire, la platine 22 est centrée sur l'organe 20, et une pression est exercée à sa surface supérieure. L'organe 20 se déforme alors élastiquement radialement, permettant ainsi l'introduction de l'épaulement 24 dans la gorge 30.

Puis, l'ensemble platine 22 - organe 20 est disposé dans le dégagement 34. Le cercle d'emboîtage 40 est ensuite positionné dans le dégagement 36, en appui sur l'organe 20, et le serrage est effectué selon la description faite précédemment.

Dans le mode de réalisation présenté, un cercle d'emboîtage 40 assure le serrage de l'organe 20. Une variante de ce mode de réalisation consiste à utiliser des brides de fixation venant en appui sur l'organe 20, et serrées par des vis, selon une technique bien connue de l'homme de métier. D'une manière générale, tout mode de serrage de l'organe 20 à disposition de l'homme de métier peut être envisagé sans sortir du cadre de l'invention.

## Revendications

1. Montre comportant une boîte (10), qui définit un logement (18), et un mouvement disposé dans ledit logement et muni d'une platine (22), **caractérisée en ce qu'**elle comprend, en outre, un organe de fixation en matériau plastique (20), monté rigidement sur la boîte, formant une gorge (30), ladite platine (22) étant au moins partiellement enserrée dans ladite gorge (30) et positionnée radialement et axialement.

2. Montre selon la revendication 1, **caractérisée en ce que** ledit organe de fixation (20) présente une portion annulaire et deux lèvres (26a, 26b) disposées de part et d'autre de la portion annulaire et s'étendant radialement vers le centre, qui forment ensemble ladite gorge (30), et **en ce que** l'une desdites lèvres (26a) présente un cône formant un évasement destiné à faciliter l'engagement de ladite platine (22) dans la gorge (30).

3. Montre selon l'une des revendications 1 et 2, **caractérisée en ce qu'**elle comporte, en outre, des moyens de serrage (40, 42) dudit organe de fixation (20), et **en ce que** ladite boîte (10) est munie d'un dégagement (34) dans lequel est logé ledit organe de fixation (20), ledit dégagement (34) et lesdits moyens de serrage (40, 42) assurant ensemble son positionnement radial et axial.

4. Montre selon la revendication 3, **caractérisée en ce que** lesdits moyens de serrage comportent un cercle d'emboîtage (40) reposant au moins partiellement sur ledit organe de fixation (20), et muni de brides de fixation (43).

5. Montre selon l'une des revendications 1 à 4, **caractérisée en ce que** ledit matériau plastique présente une valeur de dureté Shore comprise entre 40 et 75.

6. Montre selon la revendication 5, **caractérisée en ce que** ledit matériau plastique est un élastomère thermoplastique de type polyester.

7. Organe de fixation d'un mouvement d'horlogerie dans une boîte de montre, **caractérisé en ce qu'**il présente une portion annulaire et deux lèvres (26a, 26b) disposées de part et d'autre de la portion annulaire et s'étendant radialement vers le centre, qui forment ensemble une gorge (30), **en ce que** l'une desdites lèvres (26a) présente un cône formant un évasement destiné à faciliter l'engagement de ladite platine (22) dans ladite gorge (30), et **en ce qu'**il est constitué en un matériau plastique dont la dureté Shore est comprise entre 40 et 75.

8. Organe de fixation d'une platine (22) selon la revendication 7, **caractérisé en ce que** ledit matériau plastique est un élastomère thermoplastique de type polyester.
